# DEMANDE DE BREVET EUROPEEN

(11) **EP 4 640 091 A1**
(43) Date de publication de la demande: **29.10.2025**
(21) Numéro de dépôt: 24315212.1
(22) Date de dépôt: 23.04.2024
(51) Int. Cl.: A24F 40/42, A24F 40/10, A24F 40/44

(54) **CIGARETTE ÉLECTRONIQUE À CARTOUCHE AMOVIBLE**

(71) Demandeur: Parnasse 26 Holding, 75008 Paris (FR)
(72) Inventeur: Sarfati, Olivier, 75116 PARIS (FR); Durand, Cyrille, 92100 BOULOGNE-BILLANCOURT (FR)
(74) Mandataire: Delaveau, Sophie

(57) **Abrégé**

L'invention porte principalement sur une cigarette électronique comprenant un corps fixe (2) et une cartouche (3) qui renferme le liquide à vaporiser et qui est amoviblement montée sur le dit corps fixe (2), et qui est essentiellement caractérisée en ce que le corps fixe (2) comporte une enclave de réception de la cartouche (7), une batterie d'alimentation (4) et une unité de vaporisation (11) située dans l'enclave de réception de la cartouche (7) et comprenant un élément chauffant (12) alimenté électriquement par la batterie (4) et un élément de transfert de fluide (14), en ce que la cartouche (3) comprend une sortie d'air (21) débouchant sur un canal d'aspiration (20) et un réservoir de liquide à vaporiser (16) entourant le canal d'aspiration (20), et en ce que la cartouche amovible (3) et le corps fixe (2) sont configurés pour que le réservoir de liquide à vaporiser (15) s'agence en connexion fluidique avec l'élément de transfert de fluide (14) de l'unité de vaporisation (11) du corps fixe (2) lorsque la capsule (3) est montée sur le corps fixe (3), et pour que le canal d'aspiration (20) de la cartouche (3) s'agence en connexion fluidique avec l'unité de vaporisation (11) du corps fixe (2) lorsque la cartouche (3) est montée sur le corps fixe (2).

## Description

### DOMAINE TECHNIQUE

L'invention s'inscrit dans le domaine des cigarettes électroniques, et plus particulièrement dans le domaine des cigarettes électroniques munies d'une cartouche amovible et remplaçable.

### ART ANTERIEUR ET INCONVENIENTS DE L'ART ANTERIEUR

Les cigarettes électroniques sont une alternative aux cigarettes classiques. Au lieu de générer une fumée de combustion, ces dispositifs vaporisent un liquide qui peut être inhalé par l'utilisateur. Le liquide comprend généralement une substance formant un aérosol, telle que la glycérine ou le propylène glycol, qui crée la vapeur. Les autres substances courantes présentes dans le liquide peuvent être de la nicotine et/ou divers arômes.

De façon connue, une cigarette électronique comprend un embout buccal, un réservoir de liquide et une unité d'alimentation électrique, le plus souvent une batterie. La vaporisation est générée par une unité de vaporisation qui comprend généralement un élément chauffant telle qu'une résistance, qui peut être sous la forme d'un serpentin qui entoure un élément de transfert de fluide ou d'une résistance qui s'étend dans l'épaisseur de l'élément de transfert de fluide . La vaporisation se produit lorsque l'élément chauffant chauffe le liquide contenu dans l'élément de transfert de fluide jusqu'à ce que le liquide se transforme en vapeur.

On définit trois types de cigarettes électroniques :
- les systèmes ouverts qui comportent un réservoir de liquide remplissable et une résistance remplaçable, la durée de vie de ces cigarettes électroniques dépendant uniquement de la durée de vie de la batterie,
- les cigarettes à usage unique qui sont jetées une fois que tout le liquide contenu dans le réservoir a été vaporisé, et
- les cigarettes à cartouches qui comportent un corps fixe renfermant la batterie d'alimentation, et une cartouche amovible et remplaçable comportant un réservoir de liquide et l'unité de vaporisation.

Ces deux derniers systèmes (à usage unique et à cartouche) présentent un inconvénient majeur en termes de recyclage puisque les composants jetés comportent à la fois des éléments électroniques et des éléments fibreux et liquides.

En outre, les cartouches sont coûteuses à fabriquer en raison de l'agencement à élaborer entre l'unité de vaporisation et le réservoir de liquide.

### OBJECTIF DE L'INVENTION

L'invention vise donc à pallier les inconvénients précités en proposant une nouvelle génération de cigarette électronique moins coûteuse à la fabrication, simple d'utilisation et recyclable.

### EXPOSE DE L'INVENTION

À cet effet, l'invention porte sur une cigarette électronique comprenant un corps fixe et une cartouche qui renferme le liquide à vaporiser et qui est amoviblement montée sur le dit corps fixe, et qui est caractérisée en ce que le corps fixe comporte une enclave de réception de la cartouche, une batterie d'alimentation et une unité de vaporisation située dans l'enclave de réception de la cartouche et comprenant un élément chauffant alimenté électriquement par la batterie et un élément de transfert de fluide, en ce que la cartouche comprend une sortie d'air débouchant sur un canal d'aspiration, et un réservoir de liquide à vaporiser entourant le canal d'aspiration, et en ce que la cartouche amovible et le corps fixe sont configurés pour que le réservoir de liquide à vaporiser s'agence en connexion fluidique avec l'élément de transfert de fluide de l'unité de vaporisation du corps fixe lorsque la capsule est montée sur le corps fixe, et pour que le canal d'aspiration de la cartouche s'agence en connexion fluidique avec l'unité de vaporisation du corps fixe lorsque la cartouche est montée sur le corps fixe.

La cigarette électronique de l'invention peut également comporter les caractéristiques optionnelles suivantes considérées isolément ou selon toutes les combinaisons techniques possibles :
- l'élément de transfert de fluide de l'unité de vaporisation du corps fixe débouche au niveau d'un siège de réception du réservoir de liquide à vaporiser.
- l'enclave de réception de la cartouche comporte un canal central délimitant le siège de réception du réservoir de liquide à vaporiser, et en ce que l'unité de vaporisation est agencée dans le canal central, l'élément de transfert de fluide débouchant au niveau du siège de réception du réservoir de liquide à vaporiser.
- la partie supérieure du canal central est dans le prolongement du canal d'aspiration de la cartouche amovible lorsque cette dernière est montée sur le corps fixe.
- l'élément chauffant est en contact avec l'élément de transfert de fluide qui est en matériau fibreux ou poreux et qui présente au moins une zone d'absorption de liquide débouchant vers ou au niveau du siège de réception du réservoir de liquide à vaporiser au moyen d'au moins un orifice réalisé dans le canal central , et une zone centrale en contact avec l'élément chauffant formant partie de distribution de liquide.
- l'unité de vaporisation (11') s'étend coaxialement dans le canal central (13') au niveau d'au moins un orifice (13a).
- le réservoir de liquide à vaporiser est fait d'un matériau fibreux ou poreux imbibé de liquide à vaporiser.
- l'unité de vaporisation est amoviblement montée sur le corps fixe.

### PRESENTATION DES FIGURES

D'autres caractéristiques et avantages de l'invention ressortiront clairement de la description qui en est donnée ci-dessous, à titre indicatif et nullement limitatif, en référence à la figure annexée :
La figure 1 est une vue schématique de la cigarette électronique de l'invention selon une première alternative lorsque la cartouche est logée dans le corps fixe en définissant une position d'utilisation ;
La figure 2 est une vue schématique de la cigarette électronique de l'invention selon la première alternative lorsque la cartouche est déconnectée du corps fixe pour être remplacée ; et
La figure 3 est une vue agrandie de l'unité de vaporisation logée dans le canal central de l'enclave de réception de la cartouche amovible selon une seconde alternative.

### DESCRIPTION DETAILLEE DE L'INVENTION

II est tout d'abord précisé que sur les figures, les mêmes références désignent les mêmes éléments quelle que soit la figure sur laquelle elles apparaissent et quelle que soit la forme de représentation de ces éléments. De même, si des éléments ne sont pas spécifiquement référencés sur l'une des figures, leurs références peuvent être aisément retrouvées en se reportant à une autre figure.

Il est également précisé que les figures représentent essentiellement un mode de réalisation de l'objet de l'invention mais qu'il peut exister d'autres modes de réalisation qui répondent à la définition de l'invention.

L'invention porte sur une nouvelle génération de cigarette électronique à cartouche amovible pour laquelle, contrairement aux cigarettes à cartouches connues, la cartouche amovible ne comprend pas l'unité de vaporisation.

On se réfère aux figures 1 et 2 pour décrire la cigarette électronique de l'invention 1 selon une première alternative qui comporte un corps fixe 2 et une cartouche amovible 3.

Le corps fixe 2 comprend une batterie 4 formant unité d'alimentation électrique. Le corps fixe 2 est composé de deux parties adjacentes. Une première partie 5 loge la batterie 4 et la seconde partie 6 comporte une enclave de réception 7 de la cartouche amovible 3 surmontant une zone inférieure 8.

L'enclave de réception 7 de la cartouche amovible 3 présente un canal central 13 qui délimite un siège de réception 15 du réservoir de liquide à vaporiser 16. Le canal 13 est ouvert en ses parties extrémales supérieure et inférieure, et s'étend depuis un orifice 10 formé dans la paroi inférieure 9 de l'enclave de réception 7. Le canal central 13 est ainsi en communication avec la zone inférieure 13 de la seconde partie adjacente 6 du corps fixe 2 mais également en partie supérieure avec l'air environnant.

Selon l'invention, le corps fixe 2 comprend une unité de vaporisation 11 qui est agencée au sein du canal central 13 dans l'enclave de réception 7 de la cartouche amovible 3.

L'unité de vaporisation 11 comprend une résistance 12 formant élément chauffant qui entoure un élément de transfert de fluide 14 ou qui s'étend dans l'épaisseur de l'élément de transfert de fluide 14.

L'élément de transfert de fluide 14 est configuré pour transférer le liquide par capillarité du réservoir de liquide 16 de la cartouche 3 lorsque celle-ci est en place sur le corps fixe 2 vers la résistance 12.

L'élément de transfert de fluide 14 est un élément fibreux ou poreux, par exemple, et de façon non limitative une mèche en coton. La résistance 12 est configurée pour chauffer l'élément de transfert de fluide 14 par chauffage résistif. A cet effet, le matériau de la résistance 12 peut être du titane, de l'acier inoxydable, du nickel, du chrome, de l'aluminium ou leurs alliages.

Selon une première alternative de réalisation représentée sur les figures 1 et 2, l'unité de vaporisation 11 s'étend transversalement au canal 8 et l'élément de transfert de fluide 14 comporte deux zones d'extrémités opposées d'absorption du liquide 14a,14b, et une zone centrale 14c formant partie de distribution de liquide qui est entourée par la résistance et au niveau de laquelle le liquide est chauffé.

Plus précisément, ces deux zones d'extrémités d'absorption du liquide 14a, 14b sont situées dans le siège de réception 15 du réservoir de liquide à vaporiser. Ainsi, lorsque la cartouche 3 est en place dans l'enclave de réception 7, les eux zones d'extrémités d'absorption du liquide 14a,14b de l'élément de transfert de fluide 14 sont en contact avec le liquide à vaporiser et assurent leur fonction de transfert du liquide à vaporiser vers la partie de distribution de liquide 14c au niveau de laquelle le liquide est vaporisée.

Il est prévu à cet effet des orifices traversants dans le canal central 13 permettant à l'élément de transfert de fluide 14 de s'étendre depuis le canal central 13 vers le réservoir de liquide à vaporiser 15 quand la cartouche amovible 3 est en place sur le corps fixe 2 ou plus généralement vers le siège de réception 15 du réservoir de liquide à vaporiser 15.

Selon une seconde alternative de réalisation représentée sur la figure 3, l'unité de vaporisation 11' s'étend coaxialement dans le canal 13 et l'élément de transfert de fluide 14' comporte des zones latérales d'absorption du liquide 14'a,14'b, et une zone centrale 14'c formant partie de distribution de liquide au sein de laquelle s'étend la résistance 12' et au niveau de laquelle le liquide est chauffé.

Plus précisément, ces zones latérales d'absorption du liquide 14'a,14'b s'étendent au niveau du siège de réception 15 du réservoir de liquide à vaporiser. Ainsi, lorsque la cartouche 3 est en place dans l'enclave de réception 7, les zones latérales d'absorption du liquide 14'a,14'b de l'élément de transfert de fluide 14' sont dans le réservoir de liquide 16 et donc en contact avec le liquide à vaporiser en assurant leur fonction de transfert du liquide à vaporiser vers la partie de distribution de liquide 14c au niveau de laquelle le liquide est vaporisée. Alternativement et selon un mode non représenté, les zones latérales d'absorption du liquide 14'a,14'b de l'élément de transfert de fluide 14' ne s'étendent pas au niveau du réservoir de liquide 16 mais affleurent la paroi du canal 13, l'effet de capillarité étant alors obtenu par le contact du liquide à vaporiser ou du matériau fibreux ou poreux imbibé de liquide 16 avec ces zones latérales d'absorption du liquide 14'a,14'b lorsque la cartouche 3 est mise en place sur le corps fixe 2.

Comme pour la première alternative, il est prévu des orifices traversants 13a dans le canal central 13 permettant à l'élément de transfert de fluide 14 de s'étendre à travers le canal central 13 vers le réservoir de liquide à vaporiser 15, et/ou au liquide ou au matériau fibreux ou poreux imbibé de liquide 16 de venir en contact avec les zones latérales d'absorption du liquide 14'a,14'b de l'élément de transfert de fluide 14' quand la cartouche amovible 3 est en place sur le corps fixe 2.

Alternativement, dans un mode de réalisation non représenté, l'enclave de réception 7 ne comporte pas de canal central 13. Le siège de réception 15 du réservoir de liquide à vaporiser est situé de part et d'autre de l'unité de vaporisation. Dans cette alternative, les zones d'absorption du liquide 14a,14b ; 14'a,14'b de l'élément de transfert de fluide 14,14' débouchent également vers, ou au niveau du siège de réception 15 du réservoir de liquide à vaporiser afin d'être en contact avec le liquide à vaporiser lorsque la cartouche 3 est en place sur le corps de fixe en assurant leur rôle de transfert de liquide vers la partie de distribution de liquide 14c,14'c chauffée par la résistance 12 et au niveau de laquelle le liquide est vaporisée.

Il convient de préciser que quelque soit la nature ou la géométrie de l'élément de transfert de fluide 14', ce qui est essentiel dans le cadre de l'invention c'est qu'une connexion fluidique s'établisse entre le liquide à vaporiser ou le matériau imprégné de liquide à vaporiser contenu dans le réservoir 16 et l'élément de transfert de fluide 14' par le biais des zones d'absorption du liquide 14a,14b ;14'a,14'b. Un contact doit donc s'établir, lorsque la cartouche 3 est sur le corps fixe 2, entre le liquide à vaporiser ou le matériau imprégné de liquide à vaporiser contenu dans le réservoir 16 et les zones d'absorption du liquide 14a,14b ; 14'a, 14'b, ce ou ces points de contact pouvant être situés dans le réservoir 16, dans le canal 13 et/ou au niveau du ou des orifices 13a du canal 13.

En référence aux figures 1 et 2, la zone inférieure 8 de la seconde partie adjacente 6 du corps fixe 2 comporte des moyens de connexions électriques 17 de la résistance 12 à la batterie 4. La zone inférieure 8 comporte également une entrée d'air 18 permettant d'assurant l'aspiration du liquide vaporisé par l'utilisateur lorsque la cartouche 3 est en place sur le corps fixe 2.

Dans un mode de réalisation non représenté, l'unité de vaporisation 11 peut être montée amoviblement relativement au corps fixe 2. Dans cette alternative, l'unité de vaporisation 11 ne fait pas partie de la cartouche amovible 3 mais constitue un élément indépendant amovible de la cigarette électronique de l'invention.

La cartouche amovible 3 de la cigarette électronique de l'invention 1 comporte une sortie d'air 21 surmontée d'un embout buccal 19, laquelle sortie d'air 21 se prolonge par canal d'aspiration central 20 par lequel le liquide vaporisé est aspiré par l'utilisateur. Alternativement, la cartouche amovible ne comporte pas d'embout buccal 19 lequel peut être une pièce amovible relativement à la cartouche 3 ou déportée. La cartouche amovible 3 comporte un réservoir de liquide 16 entourant et situé de part et d'autre du canal d'aspiration 20.

Le réservoir de liquide 16 peut contenir du liquide à vaporiser liquide, mais de préférence, le réservoir de liquide 16 est rempli d'un matériau fibreux ou poreux, par exemple du coton, qui est imbibé de liquide à vaporiser.

Le canal d'aspiration central 20 de la cartouche amovible 2 présente des dimensions coopérantes, de préférence des dimensions qui assurent l'emboîtement du canal d'aspiration central 20 de la cartouche amovible 2 autour du canal central 13 de l'enclave de réception 7 du corps fixe 2. Ainsi, et comme illustré sur la figure 1, lorsque la cartouche 3 est insérée dans l'enclave de réception 7, le réservoir de liquide 16 se loge autour et le long du canal central 13. Les zones d'absorption du liquide 14a,14b de l'élément de transfert de fluide 14 qui débouchent au niveau du siège de réception 15 du réservoir de liquide 16 étant souples, elles permettent d'assurer à la fois le passage de la cartouche 3 jusqu'à la paroi inférieure 9 de l'enclave de réception 7 et le positionnement de ces deux zones d'extrémités opposées 14a,14b dans le réservoir de liquide 15 pour permettre, par contact avec le liquide et effet de capillarité, le transfert de liquide jusqu'à la partie de distribution de liquide 14c au niveau de laquelle le liquide est vaporisée. Il en est de même pour la seconde alternative de la figure 2.

En outre, le canal d'aspiration 20 de la cartouche amovible 2 s'agence dans la continuité du canal central 13 de l'enclave de réception 7, et plus particulier de la partie supérieure de ce canal 13 situé au-dessus de l'unité de vaporisation 11, ce dont il résulte que le liquide vaporisé remonte, par aspiration, le long du canal central 13 jusqu'au canal d'aspiration 20 débouchant au niveau de l'embout buccal 19. En d'autres termes, le canal d'aspiration 20 de la cartouche amovible 2 s'agence en connexion fluidique avec l'unité de vaporisation 11 pour assurer, par l'utilisateur, l'aspiration du liquide vaporisé.

Le maintien fixe de la capsule amovible 3 dans l'enclave de réception 7 peut être assuré par des moyens d'encliquetage adaptés non représentés. Mais ce maintien fixe peut également être assuré par l'ajustement coordonné des dimensions de la cartouche amovible 3, et en particulier de sa paroi extérieure relativement à la paroi de l'enclave de réception 7.

Comme il a été décrit précédemment, la cartouche amovible ne comporte pas l'unité de vaporisation et est donc exclusivement constituée du réservoir de liquide (dans l'exemple présenté rempli de coton imbibé de liquide), de l'embout buccal et de sa paroi constitutive extérieure qui peut être en polymère, par exemple en polyester plus facilement recyclable. Selon l'invention, la cartouche amovible peut comporter d'autres éléments mais en aucun cas l'unité de vaporisation.

Ainsi, la cartouche amovible est plus simple et moins coûteuse à fabriquer, mais surtout, elle présente un caractère recyclable plus important que les cartouches usuellement utilisées puisqu'elle ne comporte aucun élément métallique ni électronique.

## Revendications

1. Cigarette électronique comprenant un corps fixe (2) et une cartouche (3) qui renferme le liquide à vaporiser et qui est amoviblement montée sur le dit corps fixe (2), **caractérisée en ce que** le corps fixe (2) comporte une enclave de réception de la cartouche (7), une batterie d'alimentation (4) et une unité de vaporisation (11,11') située dans l'enclave de réception de la cartouche (7) et comprenant un élément chauffant (12) alimenté électriquement par la batterie (4) et un élément de transfert de fluide (14,14'), **en ce que** la cartouche (3) comprend une sortie d'air (21) débouchant sur un canal d'aspiration (20), et un réservoir de liquide à vaporiser (16) entourant le canal d'aspiration (20), et **en ce que** la cartouche amovible (3) et le corps fixe (2) sont configurés pour que le réservoir de liquide à vaporiser (15) s'agence en connexion fluidique avec l'élément de transfert de fluide (14,14') de l'unité de vaporisation (11,11') du corps fixe (2) lorsque la capsule (3) est montée sur le corps fixe (3), et pour que le canal d'aspiration (20) de la cartouche (3) s'agence en connexion fluidique avec l'unité de vaporisation (11,11') du corps fixe (2) lorsque la cartouche (3) est montée sur le corps fixe (2).

2. Cigarette électronique selon la revendication 1, **caractérisée en ce que** l'élément de transfert de fluide (14,14') de l'unité de vaporisation (11,11') du corps fixe (2) débouche au niveau d'un siège de réception (15) du réservoir de liquide à vaporiser (16).

3. Cigarette électronique selon la revendication 2, **caractérisé en ce que** l'enclave de réception de la cartouche (7) comporte un canal central (13) délimitant le siège de réception (15) du réservoir de liquide à vaporiser (16), et **en ce que** l'unité de vaporisation (11,11') est agencée dans le canal central (13), l'élément de transfert de fluide (14,14') débouchant au niveau du siège de réception (15) du réservoir de liquide à vaporiser (16).

4. Cigarette électronique selon la revendication 3, **caractérisée en ce que** la partie supérieure du canal central (13) est dans le prolongement du canal d'aspiration (20) de la cartouche amovible (3) lorsque cette dernière est montée sur le corps fixe (2).

5. Cigarette électronique selon l'une quelconque des revendications 3 à 4, **caractérisée en ce que** l'élément chauffant (12) est en contact avec l'élément de transfert de fluide (14,14') qui est en matériau fibreux ou poreux et qui présente au moins une zone d'absorption de liquide (14a,14b ;14'a,14'b) débouchant vers ou au niveau du siège de réception (15) du réservoir de liquide à vaporiser (16) au moyen d'au moins un orifice (13a) réalisé dans le canal central (13), et une zone centrale (14c) en contact avec l'élément chauffant (12) formant partie de distribution de liquide.

6. Cigarette électronique selon la revendication 5, **caractérisé en ce que** l'unité de vaporisation (11') s'étend coaxialement dans le canal central (13') au niveau d'au moins un orifice (13a).

7. Cigarette électronique selon l'une quelconque des revendications précédentes, **caractérisée en ce que** le réservoir de liquide à vaporiser (16) est fait d'un matériau fibreux ou poreux imbibé de liquide à vaporiser.

8. Cigarette électronique selon l'une quelconque des revendications précédentes, **caractérisée en ce que** l'unité de vaporisation (11) est amoviblement montée sur le corps fixe (2).
